# EUROPÄISCHE PATENTSCHRIFT

(11) **EP 1 073 864 B1**
(45) Veröffentlichungstag und Bekanntmachung des Hinweises auf die Patenterteilung: **03.07.2002**
(21) Anmeldenummer: 99927681.9
(22) Anmeldetag: 19.04.1999
(51) Int. Cl.: F23C 5/08, F23C 3/00, F23M 13/00, F23D 14/48

(54) **BRENNKAMMERANORDNUNG**
COMBUSTION CHAMBER ASSEMBLY
AGENCEMENT D'UNE CHAMBRE DE COMBUSTION

(30) Priorität: 23.04.1998 DE 19818082
(43) Veröffentlichungstag der Anmeldung: 07.02.2001
(73) Patentinhaber: SIEMENS AKTIENGESELLSCHAFT, 80333 München (DE)
(72) Erfinder: TIEMANN, Carsten, D-33739 Bielefeld (DE)
(86) Internationale Anmeldenummer: DE9901169
(87) Internationale Veröffentlichungsnummer: WO9956060

(56) Entgegenhaltungen:
- DE-A- 19 541 303
- DE-A- 19 615 910
- US-A- 3 729 286
- US-A- 4 967 562

## Beschreibung

Die Erfindung betrifft eine Brennkammeranordnung mit einer Brennkammer, in der ein Brenner angeordnet ist. Die Brennkammer ist insbesondere eine Ringbrennkammer einer Gasturbine.

Aus der DE 195 41 303 A1 geht eine Brennkammeranordnung einer Gasturbine hervor, in die eine Anzahl von Brennern mündet. Die Gasturbine weist eine Turbinenwelle mit einer Hauptachse auf. Jeder Brenner ist entlang einer Hauptachse gerichtet. Zur Erzielung eines besonders hohen Wirkungsgrades ist die Hauptachse jedes Brenners zur Erzeugung eines Dralls eines Arbeitsmittels gegenüber der Hauptachse der Turbinenwelle verkippt. Durch eine solche Verkippung der Brenner kann von einem drallerzeugenden Strukturteil abgesehen werden.

In der DE 43 39 094 A1 ist ein Verfahren zur Dämpfung von thermoakustischen Schwingungen in der Brennkammer einer Gasturbine beschrieben. Bei der Verbrennung von Brennstoffen in der Brennkammer einer stationären Gasturbine, eines Flugzeugtriebwerks oder dergleichen kann es aufgrund der Verbrennungsvorgänge zu Instabilitäten oder Druckschwankungen kommen, die unter ungünstigen Verhältnissen thermoakustische Schwingungen anregen, die auch Verbrennungsschwingungen genannt werden. Diese stellen nicht nur eine unerwünschte Schallquelle dar, sondern können zu unlässig hohen mechanischen Belastungen der Brennkammer führen. Eine solche thermoakustische Schwingung wird aktiv dadurch gedämpft, daß durch Eindüsen eines Fluides der Ort der mit der Verbrennung verbundenen Wärmefreisetzungsschwankung gesteuert wird.

Die US-A 4,967,562 offenbart ein Turbinentriebwerk, bei dem eine besonders gute Brennstoffverteilung in der Verbrennungsluft erreicht wird. Dies ist dadurch verwirklicht, dass Brennstoff aus einer Düse auf eine Prallplatte gespritzt wird. Dabei wird der Brennstoff fein zerstäubt und verteilt sich gut in der Verbrennungsluft, die an der Prallplatte vorbeiströmt.

In der DE 196 15 910 A1 ist eine Brenneranordnung insbesondere für eine Gasturbine offenbart. Es sind mindestens zwei Brennergruppen, bestehend aus jeweils mindestens einem Brenner gleicher Größe und Geometrie zur Bestückung einer Brennkammer vorgesehen. Mindestens eine Brennergruppe stellt die Hauptbrenner dar. Die andere Brennergruppe ist als Störbrennergruppe ausgebildet, wobei jeder der Störbrenner gegenüber einem Hauptbrenner so geneigt ist, dass eine vom Hauptbrenner gebildete Flammenscheibe in ihrer Homogenität und Symmetrie gestört wird. Hierdurch können Druckpulsationen vermieden werden.

Aufgabe der Erfindung ist es, eine Brennerkammeranordnung anzugeben, die insbesondere hinsichtlich der Vermeidung thermoakustischer Schwingungen ein günstiges Verhalten aufweist.

Erfindungsgemäß wird diese Aufgabe gelöst durch eine Brennkammeranordnung gemäß Anspruch 1.

In einer solchen Brennkammeranordnung wird der Ort der Verbrennung des aus dem Brenner ausströmenden Brenngases durch die Umlenkung des Brenngasstromes mit Hilfe des Umlenkmittels verlagert. Eine solche Verlagerung hat zur Folge, daß sich die Abstände des Ortes der Verbrennung zur Brennkammerwand verändern. Dadurch wird das akustische System, welches durch Brenner und Brennkammer gebildet ist, akustisch verstimmt. Durch eine geeignete Ausrichtung des Umlenkmittels, d.h. durch eine geeignete Auswahl der Umlenkrichtung, ist somit die Ausbildung einer thermoakustischen Schwingung unterdrückbar.

Bevorzugt ist die Brennkammer rotationssymmetrisch um die Brennkammerachse.

Vorzugsweise weist die Orthogonalkomponente eine von Null verschiedene Länge auf. Eine von Null verschiedene Orthogonalkomponente der Einstromrichtung bedeutet, daß die Richtung des einströmenden Brenngasstromes nicht in der Verbindungsebene liegt, d.h. die Einströmrichtung ist gegenüber der Brennkammerachse verdreht. Durch eine solche schräge Einströmung ist besonders effizient eine Verlagerung des Ortes der Verbrennung möglich, so daß eine Ausbildung einer thermoakustischen Schwingung unterdrückt wird.

Vorzugsweise ist ein weiterer Brenner vorgesehen, der eine Mündung für ein Einströmen eines Brenngasstromes entlang einer weiteren Einströmrichtung in die Brennkammer aufweist, welche weitere Einströmrichtung als ein Einheitsvektor mit einem weiteren Aufpunkt am Querschnittsmittelpunkt der Mündung des weiteren Brenners und mit der Einheitslänge durch drei weitere Komponentenvektoren definiert ist:
a) eine weitere Achsenkomponente , die zur Brennkammerachse parallel ist ,
b) eine weitere Ebenenkomponente, die senkrecht zur Brennkammerachse ist und in einer weiteren Verbindungsebene liegt, die durch den weiteren Aufpunkt und die Brennkammerachse aufgespannt ist,
c) eine weitere Orthogonalkomponente, die senkrecht zur Brennkammerachse und zur weiteren Ebenenkomponente ist.

Bevorzugt weist die Achsenkomponente eine von der weiteren Achsenkomponente verschiedene Länge auf. Die unterschiedlichen Längen der Achsenkomponenten der beiden Brenner haben zur Folge, daß die jeweiligen Einströmrichtungen der beiden Brenner unterschiedlich zur Brennkammerachse geneigt oder gekippt sind. Durch eine solche unterschiedliche Neigung der Einströmrichtung sind die Orte der jeweiligen Verbrennung zueinander so einstellbar, daß von diesen Orten ausgehende Verbrennungsschwingungen sich gegenseitig stören oder gar auslöschen. Insbesondere kann eine solche Anordnung für eine Brennkammer mit einer Vielzahl von Brennern Verwendung finden. Dabei können nur zwei oder auch mehrere Brenner unterschiedlich gegenüber der Brennkammerachse gekippt sein. Je nach geometrischer Ausbildung der Brennkammer ist es auch vorteilhaft, den größten Teil oder alle Brenner unterschiedlich zur Brennkammerachse zu kippen.

Eine Verkippung eines Brenners oder mehrerer Brenner gegenüber der Brennkammerachse, welche sich in einer unterschiedlichen Länge der Achsenkomponenten der Brenner äußert, kann auch mit einer Verdrehung kombiniert werden. Eine solche Verdrehung entspricht einer von Null verschiedenen Orthogonalkomponente, wie bereits oben angesprochen. Die Möglichkeit eines gleichzeitigen Verdrehens und Verkippens ergibt eine breite Auswahlmöglichkeit für die Verlagerung der Ortes der Verbrennung. Es ergibt sich somit eine Vielzahl von Konfigurationen, aus denen eine solche ausgewählt werden kann, die eine akustische Verstimmung des akustischen Systems aus Brennkammer und Brenner gewährleistet, d.h. mit der eine besonders große Unterdrückung von thermoakustischen Schwingungen erreicht wird. Eine solche Auswahl kann z.B. dadurch erfolgen, daß verschiedene Konfigurationen ausprobiert und jene mit dem thermoakustisch besten Verhalten ausgewählt wird.

Vorzugsweise ist im Bereich der Mündung des weiteren Brenners ein weiteres Umlenkmittel zur Umlenkung eines aus dem weiteren Brenner austretenden Brenngasstromes in die weitere Einströmrichtung vorgesehen.

Bevorzugt ist eine Verbrennung des Brenngasstromes aus dem Brenner in einer Energiesäule und eine Verbrennung des Brenngasstromes aus dem weiteren Brenner in einer weiteren Energiesäule erzeugbar, welche Energiesäulen jeweils eine Verlängerung des Brenngasstromes darstellen, wobei die Orthogonalkomponente und die weitere Orthogonalkomponente so groß und so orientiert sind, daß sich die Energiesäule aus dem Brenner und die Energiesäule aus dem weiteren Brenner überlappen. Eine Energiesäule wird durch die Verbrennung des eine Säule darstellenden, aus dem Brenner austretenden Brenngasstromes gebildet. Eine solche Anordnung sich gegenseitig beeinflussender Verbrennungen aus zwei Brennern führt zu einer besonders effizienten Unterdrückung von thermoakustischen Schwingungen. Durch die sich überlagernden Energiesäulen überlagern sich auch aus diesen Energiesäulen hervorgehenden Druck- und Leistungsschwankungen, die Ursache für eine Verbrennungsschwingung sein können. Durch diese Überlagerung wird eine Verringerung oder Unterdrückung einer Verbrennungsschwingung erreicht.

Vorzugsweise ist das Umlenkmittel eine in die Brennkammer ragende, die Mündung umgebende Wand. Weiter bevorzugt weist das Umlenkmittel eine Abrißkante für Wirbel auf, die durch den Brenngasstrom hervorrufbar sind. Durch eine solche Abrißkante für Wirbel werden Wirbel im Brenngasstrom am Umlenkmittel erzeugt. Diese Wirbel führen dazu, daß sich am Umlenkmittel ein Rückströmgebiet für den Brenngasstrom ausbildet, in welchem ein Ort für eine Verbrennung stabilisiert wird. Durch eine solche Stabilisierung wird eine akustische Verstimmung des Systems besser kontrollierbar. Zudem werden Brennstoff und Verbrennungsluft durch die Verwirbelung noch weiter vermischt, was günstigerweise noch den zusätzlichen Vorteil hat, daß eine NOₓ-Emission reduziert wird.

Vorzugsweise ist das Umlenkmittel ein Hohlzylinder oder ein Hohlkegelstumpf mit zueinander schrägstehenden Deckflächen. Diese Deckflächen sind gedachte Flächen, also nicht etwa massiv aus einem Material ausgeführte Flächen. Sie werden durch den Rand des Mantels des Hohlzylinders oder Hohlkegelstumptes gebildet. Eine Deckfläche ist also die gedachte Verbindungsfläche des der Mündung zugewandten Randes und die andere Deckfläche die gedachte Verbindungsfläche des in die Brennkammer ragenden Randes. Dies ist eine besonders einfache und wirkungsvolle Ausführung des Umlenkmittels.

Bevorzugt ist die Brennkammer eine Ringbrennkammer, insbesondere für eine Gasturbine. Die Ringbrennkammer weist eine komplexe Geometrie auf. In einem solchen System ist das Auftreten thermoakustischer Schwingungen nicht vorhersehbar und besonders schwer beherrschbar. Durch Umlenkmittel läßt sich auch ein solches System in konstruktiv einfacher Art und Weise akustisch so verstimmen, daß sich eine Unterdrückung thermoakustischer Schwingungen ergibt. Bevorzugt weist die Ringbrennkammer eine Vielzahl von Brennern auf, wobei für den überwiegenden Teil dieser Brenner, insbesondere für alle Brenner, jeweils ein Umlenkmittel im Bereich einer jeweiligen Mündung angeordnet ist.

Die Erfindung wird anhand der Zeichnung beispielhaft und teilweise schematisch näher erläutert. Es zeigen:
- Figur 1: einen Längsschnitt durch einen in einer Brennkammer angeordneten Brenner mit einem Umlenkmittel,
- Figur 2: den Brenner aus Figur 1 mit einem anders ausgeführten Umlenkmittel,
- Figur 3: eine Ringbrennkammer einer Gasturbine,
- Figur 4: eine Darstellung einer Komponentenaufteilung für eine Einströmrichtung,
- Figur 5: eine der Figur 4 entsprechende Darstellung aus einer anderen Blickrichtung,
- Figur 6: einen Längsschnitt durch eine Ringbrennkammer einer Gasturbine und
- Figur 7: einen Querschnitt durch eine Ringbrennkammer einer Gasturbine.

Gleiche Bezugszeichen haben in den verschiedenen Figuren die gleiche Bedeutung.

Figur 1 zeigt einen Längsschnitt durch einen Brenner 3. Der Brenner 3 ist als Hydridbrenner ausgeführt, d.h. er weist als Vormischstufe einen Ringkanal 5 auf, welcher konzentrisch einen Pilotbrenner 7 umgibt. Der Brenner ist an einer Brennkammerwand 9 einer Brennkammer 11 angeordnet. Im Ringkanal 5 wird ein Brennstoffluftgemisch 14A geführt. Dieses vereinigt sich mit einem Brennstoffluftgemisch 14B aus dem Pilotbrenner 7 zu einem Brenngasstrom 14. Der Brenngasstrom 14 tritt aus einer Mündung 13 entlang einer Mündungsrichtung 15 aus dem Brenner aus. Die Mündung 13 ist von einem hohlzylinderförmigen Umlenkmittel 17, 17A umgeben. Das Umlenkmittel 17, 17A weist zueinander schräg gestellte, gedachte Deckflächen 16A, 16B auf. Das Umlenkmittel ist also nicht rotationssymmetrisch um die Mündungsrichtung 15. Das Umlenkmittel 17, 17A könnte auch im Querschnitt eine Vorzugsrichtung haben, also nicht wie im hier gezeigten Beispiel einen kreisförmigen Querschnitt sondern z.B. einen elliptischen Querschnitt aufweisen. Es könnte auch eine Wand sein, die die Mündung 13 nicht vollständig sondern nur teilweise umgibt. Durch das Umlenkmittel 17 wird der Brenngasstrom 14 von der Mündungsrichtung 15 in eine Einströmrichtung 19 umgelenkt. Das Umlenkmittel 17, 17A weist eine Abrißkante 18 auf. An dieser Abrißkante 18 bilden sich im Brenngasstrom 14 Wirbel 20. Durch diese Wirbel 20 wird ein Rückströmgebiet für den Brenngasstrom 14 erzeugt. Dies hat zur Folge, daß in diesen Wirbeln 20 ein Verbrennungsort stabilisiert wird. Durch das Umlenkmittel 17, 17A wird der Ort der Verbrennung des Brenngasstroms 14 relativ zur Brennkammerwand 9 verlagert, gegenüber einer Einströmung entlang der Mündungsrichtung 15. Eine solche Verlagerung hat zur Folge, daß das akustische System, welches aus Brenner und Brennkammer gebildet ist, akustisch verstimmt wird. Durch eine solche akustische Verstimmung ergibt sich eine Unterdrückung thermoakustischer Schwingungen. Die Erzeugung eines stabilen Verbrennungsortes mit Hilfe der Wirbel 20 vereinfacht die Kontrollierbarkeit einer solchen akustischen Verstimmung.

Figur 2 zeigt den Brenner aus Figur 1 mit einem anders ausgeführten Umlenkmittel 17, 17B. Dieses Umlenkmittel 17, 17B ist als Hohlkegelstumpf ausgeführt. Es weist gleichfalls zueinander schräg gestellte, gedachte Deckflächen 16A, 16B auf. Die Vorteile dieser Anordnung entsprechen den Vorteilen der Anordnung aus Figur 1.

Figur 3 zeigt perspektivisch eine Brennkammeranordnung 1, bestehend aus einer als Ringbrennkammer ausgeführten Brennkammer 11 einer Gasturbine und darin entlang einer Umfangsrichtung angeordneten Brennern 3. Die Brennkammer 11 ist rotationssymmetrisch um eine Brennkammerachse 25 und weist eine äußere Wand 21 und eine innere Wand 23 auf. Die äußere Wand 21 und die innere Wand 23 umschließen einen ringförmigen Brennerraum 24. Die Innenfläche der Außenwand 21 und die Außenfläche der Innenwand 23 sind mit einer feuerfesten Innenauskleidung 27 versehen.

In Figur 4 ist dargestellt, wie die Einströmrichtung 19, 41 als ein Einheitsvektor mit der Einheitslänge L durch drei Komponenten darstellbar ist. Ein Brenner 3, 39 weist eine Mündungsrichtung 15, 43 auf. Ein Umlenkmittel 17, 45 lenkt einen aus dem Brenner 3, 39 austretenden Brenngasstrom in eine Einströmrichtung 19, 41 ab. Diese Einströmrichtung 19, 41 ist definiert durch einen in einem Aufpunkt A aufsetzenden Einheitsvektor. Der Aufpunkt A liegt im Flächenschwerpunkt der in der Brennkammer liegenden, äußeren Deckfläche 16A. Der Einheitsvektor weist folgende drei Komponentenvektoren auf:
1. Eine Achsenkomponente 35, 36, mit einer Länge AL, BL welche parallel zur Brennkammerachse 25 ist.
2. Eine Ebenenkomponente 33, 34, welche senkrecht auf der Achsenkomponente 35, 36 steht und in einer Verbindungsebene 31 liegt, die durch den Aufpunkt A und die Brennkammerachse 25 aufgespannt ist.
3. Eine Orthogonalkomponente 37, 38, welche senkrecht sowohl auf der Achsenkomponente 35, 36 als auch auf der Ebenenkomponente 33, 34 steht.

Diese Orthogonalkomponente 37, 38 ist als ein Kreis mit Kreuz dargestellt, um zu verdeutlichen, daß die Orthogonalkomponente 37, 38 in die Zeichenebene hinein weist.

Figur 5 zeigt die Brenneranordnung der Figur 4 aus einer Blickrichtung entlang der Brennkammerachse 25. In dieser Darstellung ist die Orthogonalkomponente 37, 38 in ihrer Länge OL sichtbar. Die Achsenkomponente 35, 36 weist aus der Zeichenebene heraus.

In Figur 6 ist ein Längsschnitt durch eine als Ringbrennkammer ausgeführte Brennkammer 11 einer nicht näher dargestellten Gasturbine gezeigt. In der oberen Hälfte des Längsschnittes mundet ein Brenner 3 entlang einer Mündungsrichtung 15 in die Brennkammer 11. Durch ein Umlenkmittel 17 wird ein aus dem Brenner 3 austretender Brenngasstrom in eine Einströmrichtung 19 umgelenkt. Im hier dargestellten Fall ist die Orthogonalkomponente 37 der Einströmrichtung 19 Null, so daß die Einströmrichtung 19 die Brennkammerachse 25 schneidet und einen Winkel 46 mit der Brennkammerachse 25 bildet. In der unteren Hälfte des Längsschnittes mündet ein weiterer Brenner 39 entlang einer weiteren Mündungsrichtung 49 in die Brennkammer 11. Durch ein weiteres Umlenkmittel 45 wird ein aus dem weiteren Brenner 39 austretender Brenngasstrom in eine weitere Einströmrichtung 41 umgelenkt. Im hier gezeigten Beispiel schneidet auch die weitere Einströmrichtung 41 die Brennkammerachse 25, und zwar unter einem Winkel 48. Der Winkel 46 der Einströmrichtung 19 mit der Brennkammerachse 25 ist verschieden von dem Winkel 48 der weiteren Einströmrichtung 41 mit der Brennkammerachse 25. Dies ist äquivalent dazu, daß die Achsenkomponente 35 der Einströmrichtung 19 eine andere Länge AL als die weitere Achsenkomponente 36 der weiteren Einströmrichtung 41 aufweist. Der Brenner 3 und der weitere Brenner 39 weisen also unterschiedlich gegen die Brennkammerachse 25 gekippte Einströmrichtungen 19, 41 auf. Durch diese unterschiedliche Verkippung wird erreicht, daß Verbrennungsschwingungen, die von den jeweiligen Orten der Verbrennung von Brenngas aus dem Brenner 3 bzw. von Brenngas aus dem weiteren Brenner 39 stammen, sich so überlagern, daß eine Unterdrückung thermoakustischer Schwingungen erfolgt. Der hier gezeigte Fall, daß die Orthogonalkomponente bzw. die weitere Orthogonalkomponente Null sind, dient nur einer vereinfachten Darstellung. Die Orthogonalkomponente und/oder die weitere Orthogonalkomponente können auch von Null verschieden sein, was einer zusätzlichen Verdrehung der Einströmrichtung 19 bzw. der weiteren Einströmrichtung 41 gegenüber der Brennkammerachse 25 entspricht.

Figur 7 zeigt einen Querschnitt durch eine als Ringbrennkammer ausgeführte Brennkammer 11 einer Gasturbine. Entlang eines Kreises sind eine Vielzahl von Brennern 3, 39 angeordnet. Jeder dieser Brenner 3, 39 weist im Bereich seiner Mündung ein Umlenkmittel 17, 45 auf. Für jeweils zwei benachbarte Brenner 3, 39 sind die Umlenkmittel 17, 45 so ausgerichtet, daß sich die sich jeweils durch eine Verbrennung des säulenartig aus dem Brenner 3, 39 austretenden Brenngases ausbildenden Energiesäulen 47, 49 paarweise überlagern. Damit überlagern sich auch die Druckschwankungen, die in den Energiesäulen 47, 49 entstehen und die eine Ursache für die Entstehung einer Verbrennungsschwingung sein können. Durch eine solche Überlagerung wird die Ausbildung einer Verbrennungsschwingungen unterdrückt.

## Patentansprüche

1. Brennkammeranordnung (1)
- mit einer eine Brennkammerachse (25) aufweisenden Brennkammer (11), in der
- ein Brenner (3) angeordnet ist, der
- eine Mündung (13) für ein Einströmen eines Brenngasstromes (14) entlang einer Mündungsrichtung (15) in die Brennkammer aufweist, wobei
- im Bereich der Mündung (13) ein Umlenkmittel (17) zur Umlenkung des Brenngasstromes (14) in eine von der Mündungsrichtung (15) verschiedene Einströmrichtung (19) angeordnet ist und wobei das Umlenkmittel (17) eine in die Brennkammer ragende, die Mündung (13) umgebende Wand ist, wobei
- die Einströmrichtung (19) als ein Einheitsvektor mit einem Aufpunkt (A) am Querschnittsmittelpunkt der Mündung (13) und einer Einheitslänge (L) durch drei Komponentenvektoren (33, 35, 37) definiert ist:
- a) eine Achsenkomponente (35), die zur Brennkammerachse (25) parallel ist
- b) eine Ebenenkomponente (33), die senkrecht zur Symmetrieachse (25) ist und in einer Verbindungsebene (31) liegt, die durch den Aufpunkt (A) und die Brennkammerachse (25) aufgespannt ist,
- c) eine Orthogonalkomponente (37), die senkrecht zur Brennkammerachse (25) und zur Ebenenkomponente (33) ist.

2. Brennkammeranordnung (1) nach Anspruch 1,
- bei der die Brennkammer (11) rotationssymmetrisch um die Brennerachae (25) ist.

3. Brennkammeranordnung (1) nach Anspruch 1 oder 2,
wobei die Orthogonalkomponente (37) eine von Null verschiedene Länge (0L) aufweist.

4. Brennkammeranordnung (1) nach Anspruch 1, 2 oder 3,
- bei der ein weiterer Brenner (39) vorgesehen ist, der eine Mündung (40) für ein Einströmen eines Brenngasstromes entlang einer weiteren Einströmrichtung (41) in die Brennkammer (11) aufweist, welche weitere Einströmrichtung (41) als ein Einheitsvektor mit einem weiteren Aufpunkt (B) am Querschnittsmittelpunkt der Mündung des weiteren Brenners (39) und mit der Einheitslänge (L) durch drei weitere Komponentenvektoren definiert ist:
- a) eine weitere Achsenkomponente(36) , die zur Brennkammerachse (25) parallel ist,
- b) eine weitere Ebenenkomponente (34), die senkrecht zur Brennkammerachse (25) ist und in einer weiteren Verbindungsebene (31A) liegt, die durch den weiteren Aufpunkt (B) und die Brennkammerachse (25) aufgespannt ist,
- c) eine weitere Orthogonalkomponente (38), die senkrecht zur Brennkammerachse (25) und zur weiteren Ebenenkomponente (34) ist.

5. Brennkammeranordnung (1) nach Anspruch 4,
bei der die Achsenkomponente (35) eine Länge (AL) aufweist, die von einer Länge (BL) der weiteren Achsenkomponente (36) verschieden ist.

6. Brennkammeranordnung (1) nach Anspruch 4 oder 5,
bei der im Bereich der Mündung (40) des weiteren Brenners (39) ein weiteres Umlenkmittel (45) zur Umlenkung eines aus dem weiteren Brenner (39) austretenden Brenngasstromes in die weitere Einströmrichtung (41) vorgesehen ist.

7. Brennkammeranordnung (1) nach Anspruch 4, 5 oder 6, bei der eine Verbrennung des Brenngasstromes (14) aus dem Brenner (3) in einer Energiesäule (47) und eine Verbrennung des Brenngasstromes (14) aus dem weiteren Brenner (39) in einer weiteren Energiesäule (49) erzeugbar ist, welche Energiesäulen (47, 49) jeweils eine Verlängerung des Brenngasstromes (14) darstellen, wobei die Orthogonalkomponente (37) und die weitere Orthogonalkomponente (38) so groß und so orientiert sind, daß sich die Energiesäule (47) aus dem Brenner (3) und die Energiesäule (49) aus dem weiteren Brenner (39) überlappen.

8. Brennkammeranordnung (1) nach Anspruch 1,
bei der das Umlenkmittel (17) ein Hohlzylinder (17A) oder ein Hohlkegelstumpf (17B) mit zueinander schrägstehenden Deckflächen (16A, 16B) ist.

9. Brennkammeranordnung (1) nach einem der vorhergehenden Ansprüche,
bei der das Umlenkmittel (17) eine Abrißkante für Wirbel (20) aufweist, die durch den Brenngasstrom (14) hervorrufbar sind.

10. Brennkammeranordnung (1) nach einem der vorhergehenden Ansprüche,
bei der die Brennkammer (11) eine Ringbrennkammer ist, insbesondere für eine Gasturbine.

11. Brennkammeranordnung (1) nach Anspruch 10,
mit einer Vielzahl von Brennern (3, 39), wobei für den überwiegenden Teil dieser Brenner (3, 39), insbesondere für alle Brenner (3,39), jeweils ein Umlenkmittel (17, 45) im Bereich einer jeweiligen Mündung (13,40) angeordnet ist.

## Claims

1. Combustion chamber arrangement (1)
- with a combustion chamber (11) which has a combustion chamber axis (25) and in which
- there is arranged a burner (3) which
- has an opening (13) for a combustion gas stream (14) to flow into the combustion chamber along an opening direction (15),
- a deflecting means (17) being arranged in the region of the opening (13) for deflecting the combustion gas stream (14) into an inflow direction (19) which differs from the opening direction (15) and the deflecting means (17) being a wall protruding into the combustion chamber and surrounding the opening (13),
- the inflow direction (19) being defined as a unit vector, with a reference point (A) at the cross-sectional centre point of the opening (13) and a unit length (L), by three component vectors (33, 35, 37):
- a) an axial component (35), which is parallel to the combustion chamber axis (25),
- b) a planar component (33), which is perpendicular to the axis of symmetry (25) and lies in a connecting plane (31) which is defined by the reference point (A) and the combustion chamber axis (25),
- c) an orthogonal component (37), which is perpendicular to the combustion chamber axis (25) and to the planar component (33).

2. Combustion chamber arrangement (1) Claim 1,
- in which the combustion chamber (11) is rotationally symmetrical about the burner axis (25).

3. Combustion chamber arrangement (1) as claimed in Claim 1 or 2, the orthogonal component (37) having a length (0L) different from zero.

4. Combustion chamber arrangement (1) as claimed in Claim 1, 2 or 3,
- in which a further burner (39) is provided, which further burner has an opening (40) for a combustion gas stream to flow into the combustion chamber (11) along a further inflow direction (41), which further inflow direction (41) is defined as a unit vector, with a further reference point (B) at the cross-sectional centre point of the opening of the further burner (39) and with the unit length (L), by three further component vectors:
- a) a further axial component (36), which is parallel to the combustion chamber axis (25),
- b) a further planar component (34), which is perpendicular to the combustion chamber axis (25) and lies in a further connecting plane (31A), which is defined by the further reference point (B) and the combustion chamber axis (25),
- c) a further orthogonal component (38), which is perpendicular to the combustion chamber axis (25) and to the further planar component (34).

5. Combustion chamber arrangement (1) as claimed in Claim 4, in which the axial component (35) has a length (AL) which is different from a length (BL) of the further axial component (36).

6. Combustion chamber arrangement (1) as claimed in Claim 4 or 5, in which a further deflecting means (45), for deflecting a combustion gas stream emerging from the further burner (39) into the further inflow direction (41), is provided in the region of the opening (40) of the further burner (39).

7. Combustion chamber arrangement (1) as claimed in Claim 4, 5 or 6, in which a combustion of the combustion gas stream (14) from the burner (3) in an energy column (47) and a combustion of the combustion gas stream (14) from the further burner (39) in a further energy column (49) can be produced, which energy columns (47, 49) respectively represent an extension of the combustion gas stream (14), with the orthogonal component (37) and the further orthogonal component (38) being of such a magnitude and such an orientation that the energy column (47) from the burner (3) and the energy column (49) from the further burner (39) overlap.

8. Combustion chamber arrangement (1) as claimed in Claim 1, in which the deflecting means (17) is a hollow cylinder (17A) or a hollow truncated cone (17B) with covering surfaces (16A, 16B) sloping with respect to each other.

9. Combustion chamber arrangement (1) as claimed in one of the preceding claims, in which the deflecting means (17) has a breakaway edge for swirls (20), which can be induced by the combustion gas stream (14).

10. Combustion chamber arrangement (1) as claimed in one of the preceding claims, in which the combustion chamber (11) is an annular combustion chamber, especially for a gas turbine.

11. Combustion chamber arrangement (1) as claimed in Claim 10, with a multiplicity of burners (3, 39), a deflecting means (17, 45) being arranged in each case in the region of a respective opening (13, 40) for the majority of these burners (3, 39), in particular for all the burners (3, 39).

## Revendications

1. Agencement (1) de chambre de combustion
- comprenant une chambre (11) de combustion ayant un axe (25) de chambre de combustion et dans laquelle
- est disposé un brûleur (3) qui
- a une embouchure (13) pour une entrée d'un courant (14) de gaz combustible le long d'une direction (15) d'embouchure dansla chambre de combustion, dans lequel
- il est disposé, dans la région de l'embouchure (13), un moyen (17) de déviation destiné à dévier le courant (14) de gaz combustible dans une direction (19) d'entrée différente de la direction (15) d'embouchure et le moyen (17) de déviation est une paroi qui fait saillie dans la chambre de combustion et qui entoure l'embouchure (13), et dans lequel
- la direction (19) d'entrée est définie sous la forme d'un vecteur unitaire ayant un point (A) d'application au centre de la section transversale de l'embouchure (13) et une longueur (L) unitaire définie par trois vecteurs (33, 35, 37) composants :
- a) une composante (35) axiale, qui est parallèle à l'axe (25) de la chambre de combustion
- b) une composante (33) dans le plan, qui est perpendiculaire à l'axe (25) de symétrie et qui se trouve dans un plan (31) de liaison qui passe par le point (A) d'application et par l'axe (25) de la chambre de combustion
- c) une composante (37) orthogonale, qui est perpendiculaire à l'axe (25) de la chambre de combustion et à la composante (33) dans le plan.

2. Agencement (1) de chambre de combustion suivant la revendication 1
- dans lequel la chambre (11) de combustion est de révolution par rapport à l'axe (25) du brûleur.

3. Agencement (1) de chambre de combustion suivant la revendication 1 ou 2, dans lequel la composante (37) orthogonale a une longueur (OL) différente de zéro.

4. Agencement (1) de chambre de combustion suivant la revendication 1, 2 ou 3,
- dans lequel il est prévu un autre brûleur (39) qui a une embouchure (40) pour une entrée d'un courant de gaz combustible le long d'une autre direction (41) d'entrée dans la chambre (11) de combustion, cette autre direction (41) d'entrée étant définie sous la forme d'un vecteur unitaire ayant un autre point (B) d'application au centre de la section transversale de l'embouchure de l'autre brûleur (39) et ayant une longueur (L) unitaire définie par trois vecteurs composants:
- a) une autre composante (36) axiale, qui est parallèle à l'axe (25) de la chambre de combustion
- b) une autre composante (34) dans le plan, qui est perpendiculaire à l'axe (25) de la chambre de combustion et qui est dans un autre plan (31A) de liaison qui passe par l'autre point (B) d'application et par l'axe (25) de la chambre de combustion
- c) une autre composante (38) orthogonale, qui est perpendiculaire à l'axe (25) de la chambre de combustion et à l'autre composante (34) dans le plan.

5. Agencement (1) de chambre de combustion suivant la revendication 4, dans lequel la composante (35) axiale a une longueur (AL) qui est différente de la longueur (BL) de l'autre composante (36) axiale.

6. Agencement (1) de chambre de combustion suivant la revendication 4 ou 5, dans lequel il est prévu dans la région de l'embouchure (40) de l'autre brûleur (39) un autre moyen (45) de déviation destiné à dévier un courant de gaz combustible sortant de l'autre brûleur (39) dans l'autre direction (41) d'entrée.

7. Agencement (1) de chambre de combustion suivant la revendication 4, 5 ou 6, dans lequel on peut produire une combustion du courant (14) de gaz combustible provenant du brûleur (3) dans une colonne (47) d'énergie et une combustion du courant (14) de gaz combustible provenant de l'autre brûleur (39) dans une autre colonne (49) d'énergie, ces colonnes (47, 49) d'énergie représentant respectivement un prolongement du courant (14) de gaz combustible, la composante (37) orthogonale et l'autre composante (38) orthogonale étant si grandes et étant dirigées de telle façon que la colonne (47) d'énergie sortant du brûleur (3) et la colonne (49) d'énergie sortant de l'autre brûleur (39) se chevauchent.

8. Agencement (1) de chambre de combustion suivant la revendication 1, dans lequel le moyen (17) de déviation est un cylindre (17A) creux ou un tronc de cône (17B) creux ayant des surfaces (16A, 16B) de base inclinées l'une par rapport à l'autre.

9. Agencement (1) de chambre de combustion suivant l'une des revendications précédentes, dans lequel le moyen (17) de déviation a un bord de décollement d'un tourbillon (20) qui peut être dû au courant (14) de gaz combustible.

10. Agencement (1) de chambre de combustion suivant l'une des revendications précédentes dans lequel la chambre (11) de combustion est une chambre de combustion annulaire, notamment pour une turbine à gaz.

11. Agencement (1) de chambre de combustion suivant la revendication 10, ayant une pluralité de brûleurs (3, 39), un moyen (17, 45) de déviation pour la partie prépondérante de ces brûleurs (3, 39) notamment pour tous les brûleurs (3, 39) étant disposé respectivement dans la région d'une embouchure (13, 40) respective.
